# FASCICULE DE BREVET EUROPEEN

(11) **EP 2 976 682 B1**
(45) Date de publication et mention de la délivrance du brevet: **15.11.2017**
(21) Numéro de dépôt: 14710218.0
(22) Date de dépôt: 06.03.2014
(51) Int. Cl.: G04B 29/04, G04B 29/02, G04B 29/00, G04B 15/14, G04B 15/00

(54) **ANCRE DE MÉCANISME D'ÉCHAPPEMENT D'HORLOGERIE**
ANKER FÜR UHRHEMMUNGSMECHANISMUS
ANCHOR FOR HOROLOGICAL ESCAPEMENT

(30) Priorité: 19.03.2013 EP 13160030
(43) Date de publication de la demande: 27.01.2016
(73) Titulaire: Nivarox-FAR S.A., 2400 Le Locle (CH)
(72) Inventeur: STRANCZL, Marc, CH-1260 Nyon (CH); HESSLER, Thierry, CH-2024 St-Aubin (CH); HELFER, Jean-Luc, CH-2525 Le Landeron (CH)
(74) Mandataire: Giraud, Eric
(86) Numéro de dépôt international: PCT/EP2014/054370
(87) Numéro de publication internationale: WO 2014/146908

(56) Documents cités:
- WO-A1-2011/120180

## Description

### Domaine de l'invention

L'invention concerne un ensemble horloger comportant une platine inférieure et un mécanisme de blocage intermittent d'au moins une roue d'échappement, ledit mécanisme de blocage intermittent coopérant avec au moins un organe régulateur ou un balancier lequel est agencé pour être animé d'un mouvement alternatif sous l'action d'au moins un ressort-spiral ou un moyen de rappel élastique alternatif, ledit mécanisme de blocage intermittent étant agencé pour être pivoté dans au moins ladite platine inférieure.

L'invention concerne encore un mécanisme d'échappement comportant au moins un tel ensemble horloger.

L'invention concerne encore un mouvement d'horlogerie mécanique comportant au moins un tel mécanisme d'échappement.

L'invention concerne le domaine des mécanismes d'horlogerie, et plus particulièrement des mouvements intégrant des modules fonctionnels prêts à l'emploi. L'invention concerne en particulier la distribution d'énergie dans un mécanisme d'échappement.

### Arrière-plan de l'invention

L'utilisation d'ensembles modulaires permet la réalisation de familles de produits, utilisant une base commune, et chacun personnalisé par des options ou des fonctionnalités différentes, notamment des complications dans le cas d'un mouvement horloger mécanique.

La conception de modules ou cassettes de très haute précision permet de combiner une production de grande série avec des produits de qualité.

On connaît ainsi des sous-ensembles modulaires de mouvements horlogers, par les demandes de brevets EP2605087 et EP2605279 au nom de ETA SA. Les modules mécaniques décrits dans ces demandes sont pré-réglés et assemblés de façon irréversible pour garantir la pérennité de leurs réglages.

Toutefois, dans une réalisation classique, les modules ne permettent pas toujours la réduction du nombre de composants, qui puisse permettre à la fois un abaissement du coût de production, et une simplification de la gamme d'assemblage, permettant à du personnel de technicité moyenne d'assembler et régler les fonctions les plus complexes, comme l'est celle relative à la distribution d'énergie dans un mécanisme d'échappement.

Le document WO 2011/120180 A1 au nom de ROLEX décrit un mécanisme de blocage pour roue dentée, comportant une ancre, une platine et des moyens de rappel élastique, qui constituent un ensemble monobloc plan, dans le plan d'une roue d'échappement.

### Résumé de l'invention

Aussi, l'invention se propose de fournir des modules à nombre de composants réduit, et d'assemblage et réglage de complexité moyenne.

La présente invention utilise à cet effet les nouvelles technologies de fabrication de micro-composants, MEMS, « LIGA », lithographie, et similaires, pour optimiser la fabrication de tels modules, présentés ici comme des cassettes. Ces cassettes peuvent, selon le cas être assemblées entre elles de façon irréversible comme dans les deux demandes ci-dessus, ou bien être positionnées et assemblées de façon classique.

L'invention se propose de faciliter l'intégration facile, dans une construction modulaire, d'un mécanisme de blocage intermittent de mécanisme d'échappement, ou d'un mécanisme d'échappement complet.

A cet effet, l'invention concerne un ensemble horloger comportant une platine inférieure et un mécanisme de blocage intermittent d'au moins une roue d'échappement, ledit mécanisme de blocage intermittent coopérant avec au moins un organe régulateur ou un balancier lequel est agencé pour être animé d'un mouvement alternatif sous l'action d'au moins un ressort-spiral ou un moyen de rappel élastique alternatif, ledit mécanisme de blocage intermittent étant agencé pour être pivoté dans au moins ldite platine inférieure, caractérisé en ce que ledit mécanisme de blocage intermittent forme un composant monobloc indémontable avec ladite platine inférieure, laquelle forme encore un composant monolithique avec un premier palier de ladite roue d'échappement et avec un deuxième palier de pivotement dudit organe régulateur ou dudit balancier, ledit premier palier et ledit deuxième palier étant distants d'un entraxe fixe, et ledit mécanisme de blocage intermittent pivotant autour d'un axe virtuel dont la position théorique est définie en référence aux positions dudit premier palier et dudit deuxième palier.

Selon une caractéristique de l'invention, ledit mécanisme de blocage intermittent comporte au moins une ancre monobloc avec ladite platine à laquelle elle est reliée par des moyens de rappel élastique.

Selon une caractéristique de l'invention, ladite ancre comporte une partie supérieure porteuse de palettes, de cornes et d'un dard, et qui est rapportée et fixée sur une partie inférieure laquelle est dans le plan de ladite platine à laquelle elle est reliée par des moyens de rappel élastique qui sont également dans le plan de ladite platine.

L'invention concerne encore un mécanisme d'échappement comportant au moins un tel ensemble horloger.

L'invention concerne encore un mouvement d'horlogerie mécanique comportant au moins un tel mécanisme d'échappement.

Le fait de réaliser des composants monolithiques, et en particulier avec la platine ou les ponts, a l'avantage de diminuer le nombre de pièces, éviter les problèmes d'assemblage. L'invention bénéficie de la précision de réalisation de ces composants monolithiques (typiquement, les pièces sont par exemple réalisées en silicium et bénéficient donc d'une précision micrométrique).

La cassette monolithique a le principal avantage de garantir les entraxes et de former un mécanisme, en particulier un oscillateur dans une application préférée, prêt à l'emploi.

L'invention intègre en particulier des guidages flexibles, dont les avantages sont :
- une précision garantie ;
- un niveau de frottements très réduit voire nul ;
- l'absence d'hystérèse dans les mouvements, du fait de l'absence de frottements ou du moins de leur niveau extrêmement réduit ;
- l'absence de lubrification ;
- l'absence de jeu ;
- l'absence d'usure.

Leur fabrication induit des limitations, notamment une course de déplacement limitée, des efforts de rappel faibles, et une charge limitée. Néanmoins ces limitations ne sont pas rédhibitoires pour nombre de fonctions horlogères, en particulier celles qui sont relatives à la régulation.

Ces limitations sont très largement compensées par la haute précision des entraxes, le faible nombre de composants à réaliser et donc une complexité et une durée d'assemblage réduites. Une cassette selon l'invention présente un grand avantage industriel : le mécanisme, notamment un oscillateur, en cassette forme un composant prêt à monter dans un mouvement. Rien n'interdit, d'ailleurs, de concevoir un mouvement entier sous la forme d'une cassette selon l'invention.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue de côté, un mécanisme d'échappement selon l'invention, qui comporte un mécanisme de blocage intermittent selon l'invention comportant une ancre, disposé entre une platine et un pont, et coopérant, d'un côté avec une roue d'échappement, et de l'autre côté avec un balancier rappelé par un ressort-spiral, et où l'ancre est réalisée de façon monobloc avec une platine à laquelle elle est reliée par des moyens de rappel élastique intégrés ;
- la figure 2 représente, de façon similaire à la figure 1, une variante où une telle ancre comporte un pied dans le plan de la platine, ainsi que ces moyens de rappel élastique intégrés ;
- la figure 3 représente, de façon similaire à la figure 2, une variante où une l'ancre proprement dite est rapportée sur un tel pied ;
- la figure 4 représente, de façon similaire à la figure 1, une variante où une telle ancre est dans le plan de la platine, et comporte des excroissances telles que dard, cornes, et palettes, à au moins un niveau supérieur ;
- la figure 5 représente, de façon similaire à la figure 1, une variante où une ancre est pivotée à une de ses extrémités dans la platine, et, à l'autre de ses extrémités, dans un porte-palier sensiblement au niveau du pont et relié à la platine par une traverse ;
- la figure 6 représente, de façon similaire à la figure 1, une variante où une ancre est pivotée à l'intérieur de l'emprise de la serge du balancier ;
- la figure 7 représente, en vue en plan, un ensemble monolithique comportant des moyens de réglage en position d'un composant lui aussi intégré à cet ensemble, ces moyens de réglage étant immobilisables en position par des moyens de blocage ; elle illustre le réglage d'un index par des moyens de réglage élastique comportant un peigne, le blocage en position de ce peigne dans une position réglée, et un mécanisme de verrouillage contrôlant ces moyens de blocage ; le peigne immobilise l'index situé à l'extrémité d'une lame flexible, le peigne étant plaqué sur cet index par une lame-ressort de blocage elle-même immobilisée par un doigt de verrouillage ;
- la figure 8 représente, de façon schématisée, un mouvement d'horlogerie comportant un tel mécanisme d'échappement.

### Description détaillée des modes de réalisation préférés

L'invention concerne le domaine des mécanismes d'horlogerie, et plus particulièrement des mouvements intégrant des modules fonctionnels prêts à l'emploi. L'invention concerne en particulier la distribution d'énergie dans un mécanisme d'échappement.

L'invention concerne un mécanisme de blocage intermittent 6 d'au moins une roue d'échappement 5. Ce mécanisme de blocage intermittent coopère avec au moins un organe régulateur 4 ou un balancier 41, lequel est animé d'un mouvement alternatif sous l'action d'au moins un ressort-spiral ou un moyen de rappel élastique alternatif 7. Le mécanisme de blocage intermittent 6 est pivoté dans au moins une platine inférieure 2.

Selon l'invention, ce mécanisme de blocage intermittent 6 forme un composant monobloc indémontable 20 avec la platine inférieure 2.

De préférence, cette platine inférieure 2 forme encore un composant monolithique avec un premier palier 51 d'une roue d'échappement 5 et avec un deuxième palier 52 de pivotement de cet organe régulateur 4 ou du balancier 41.

Ce premier palier 51 et ce deuxième palier 52 sont distants d'un entraxe fixe.

Et le mécanisme de blocage intermittent 6 pivote autour d'un axe virtuel 53, dont la position théorique est définie en référence aux positions du premier palier 51 et du deuxième palier 52.

De préférence, ce mécanisme de blocage intermittent 6 comporte au moins une ancre 61 monobloc avec la platine 2, à laquelle elle est reliée par des moyens de rappel élastique 65.

Dans une variante particulière, cette ancre 61 comporte une partie supérieure 62 porteuse de palettes, de cornes et d'un dard, et qui est rapportée et fixée sur une partie inférieure 63 laquelle est dans le plan de la platine 2. La partie inférieure 63 est reliée à la platine 2 par des moyens de rappel élastique 65 qui sont également dans le plan de la platine 2, tel que visible sur la figure 3.

Sur la variante de la figure 3, l'ancre 61 est située entre la platine 2 et un pont 3, et comporte une partie supérieure 62 porteuse de palettes, de cornes et d'un dard en une ou plusieurs parties et qui est monobloc avec une partie inférieure 63 et s'étend au-dessus d'elle en direction du pont 3. Cette partie inférieure 63 est dans le plan de la platine 2, à laquelle elle est reliée par des moyens de rappel élastique 65 qui sont également dans le plan de la platine 2.

Dans la variante de la figure 2, l'ancre 61 comporte un pied 64 dans le plan de la platine 2, ainsi que ces moyens de rappel élastique intégrés 65 qui sont aussi dans le plan de la platine 2. De façon avantageuse, l'ancre 61 est monolithique avec des points de pivotements : sur cette figure 2, le composant représenté en grisé est réalisé de manière monolithique. L"ancre 61 est guidée sur des bras flexibles 65 reliés à un bâti/platine. De façon propre à l'invention, on ajoute, sur ce bâti/platine, des points de pivotements, en l'occurrence celui de la roue d'échappement et celui du balancier. Le gros avantage est que l'on définit très précisément les entraxes.

Et, tout en étant monolithique, ce composant se développe sur plusieurs niveaux : sur deux plans sensiblement parallèles pour la réalisation de cette figure 2. Les figures 3 à 5 illustrent également des composants monolithiques à plusieurs niveaux, avec trois niveaux pour la figure 5.

Dans la variante de la figure 3, la partie supérieure 62 de l'ancre 61 est rapportée sur un tel pied 63, et cette partie supérieure 62 n'est pas monobloc avec ce pied 63.

Dans la variante de la figure 4, l'ancre est dans le plan de la platine, et comporte des excroissances 62A et 62B telles que palettes et respectivement dard et cornes, à au moins un niveau supérieur.

De façon avantageuse, ce composant monobloc indémontable 20 comporte des moyens de rappel élastique intrinsèques pour l'exécution d'une fonction de distribution d'énergie ou/et de régulation ou/et de rappel ou/et d'amortissement ou/et de verrouillage dans une position de réglage.

Dans un agencement particulier, avantageux pour la fonction d'une ancre dont le pivotement n'est pas uniforme, et qui ne transporte pas une quantité d'énergie uniforme, ces moyens de rappel élastique intrinsèques comportent au moins un élément flexible bistable ou multistable.

La figure 6 illustre une variante où l'ancre 61 est pivotée à l'intérieur de l'emprise de la serge du balancier 41, et où, de préférence, la totalité de l'ancre évolue sous le balancier 41.

Pour l'ajustement et la mémorisation en position, notamment pour un pré-réglage, d'au moins un des composants fonctionnels que comporte le mécanisme 1, un tel composant fonctionnel, notamment l'ancre 61, ou un pied d'ancre 64, ou une partie inférieure d'ancre 63, ou autre, est réglable en position et est immobilisable dans une position pré-réglée par des moyens de verrouillage.

La figure 7 illustre un ensemble monolithique comportant des moyens de réglage en position d'un composant lui aussi intégré au mécanisme 1, ces moyens de réglage étant immobilisables en position par des moyens de blocage.

Ainsi, dans une réalisation particulière, au moins la platine 2 comporte un mécanisme réglable en position 80 comportant une structure rigide 81 porteuse (notamment constituée par la plaque de platine elle-même), par l'intermédiaire d'au moins une lame élastique 83, d'un composant réglable en position 82. Ce composant réglable 82 porte, ou bien l'ancre 61, ou un pied d'ancre 64, ou une partie inférieure d'ancre 63. Le mécanisme 80 comporte des moyens d'indexage 84 agencés pour coopérer avec des moyens d'indexage complémentaire 91 que comporte un mécanisme de réglage 90. Ces moyens d'indexage complémentaire 91 sont montés débrayables des moyens d'indexage 84, et sont blocables en position de coopération par un mécanisme bloqueur 94 fixé élastiquement à la structure 81.

Le mécanisme bloqueur 94 est lui-même soumis à l'action d'un mécanisme de verrouillage 98 qui l'autorise à occuper, ou bien une position débrayée dans laquelle le mécanisme de réglage 90 est libre, ou bien une position embrayée dans laquelle le mécanisme bloqueur 94 entrave le mécanisme de réglage 90. Ce mécanisme de verrouillage est étant lui aussi fixé élastiquement à la structure 81.

Ainsi, avantageusement, au moins un composant monobloc indémontable 20 comporte un mécanisme réglable en position 80 comportant une structure rigide 81. Cette structure rigide 81, notamment la platine 2, porte, par l'intermédiaire d'au moins une lame élastique 83, un tel composant réglable en position 82 comportant des moyens d'indexage 84 agencés pour coopérer avec des moyens d'indexage complémentaire 91 que comporte un mécanisme de réglage 90, lesdits moyens d'indexage complémentaire 91 étant montés débrayables des moyens d'indexage 84 et étant blocables en position de coopération par un mécanisme bloqueur 94 fixé élastiquement à ladite structure81, ledit mécanisme bloqueur 94 étant lui-même soumis à l'action d'un mécanisme de verrouillage 98 qui l'autorise à occuper, ou bien une position débrayée dans laquelle ledit mécanisme de réglage 90 est libre, ou bien une position embrayée dans laquelle ledit mécanisme bloqueur 94 entrave ledit mécanisme de réglage 90, ledit mécanisme de verrouillage 98 étant lui aussi fixé élastiquement à ladite structure 81.

Ce mécanisme combiné de réglage, blocage et verrouillage, est aussi applicable à une grande diversité d'applications : positionnement d'un palier, d'une butée, ou autre.

La conception de mécanismes 1 selon l'invention comportant des composants monobloc indémontables 20 permet, encore, d'optimiser les pivotements des différents mobiles, et, selon le besoin, d'en assurer le parallélisme, ou au contraire de déplacer au moins une extrémité d'un arbre de mobile pour modifier un réglage de façon micrométrique.

L'action sur les points de pivotement permet, notamment, de régler les entraxes entre mobiles pour régler la pénétration des dentures ou/et levées. Le réglage de l'entraxe peut être réalisé de façon monolithique avec la platine ou le pont. Ce principe de réglage des entraxes est valable pour tous les entraxes dans un mouvement.

Dans une réalisation avantageuse, du mécanisme de blocage intermittent 6 selon l'invention, la platine 2 est monobloc avec des butées de limitation de course du mécanisme de blocage intermittent 6. De façon générale, cette incorporation d'éléments de limitation, que ce soit dans la platine 2, le pont 3, ou un autre composant monobloc indémontable 20, est un avantage de l'invention.

De façon particulière, le composant monobloc indémontable 20 est réalisé en silicium, et les moyens de rappel élastique intrinsèques du composant monobloc indémontable 20 sont précontraints dans un état oxydé du silicium.

Dans une réalisation avantageuse, le mécanisme 1 est réalisé en silicium. Les points de pivotement sont définis, par exemple, par des gravures anisotropiques (KOH) dans un substrat silicium. Le gros avantage est le positionnement très précis des points de pivotement (entraxe, verticalité).

Les anti-chocs peuvent ainsi être partiellement ou totalement réalisés dans la platine : le ressort de l'antichoc peut être réalisé en commun avec la platine. Une des deux (ou les deux) pierres peut être réalisée en commun avec la platine. Le pivotement se fait alors directement dans le silicium. Les points de pivotements peuvent être réalisés directement dans le silicium avec des revêtements de surface du type DLC ou autre. Il n'y a donc plus de pierre, et les points de rotation sont positionnés très précisément.

Dans une réalisation particulière, le composant monobloc indémontable 20 comporte des éléments sécables, destinés à faciliter son assemblage dans un ensemble supérieur, il suffit de briser ensuite ces éléments sécables pour donner un ou plusieurs degrés de liberté à certains de ses constituants.

Dans une réalisation avantageuse de la cassette 1 selon l'invention, le composant monobloc indémontable 20 est réalisé en matériau micro-usinable, ou en silicium, ou en silicium oxydé, et les moyens de rappel élastique intrinsèques du composant monobloc indémontable 20 sont précontraints dans un état oxydé du silicium. D'autres matériaux selon les technologies MEMS ou « LIGA » peuvent être mis en oeuvre. Le quartz, le DLC, des matériaux au moins partiellement amorphes, des verres métalliques, peuvent, et non limitativement, être utilisés pour ces applications.

Une structuration particulière de la platine 2, ou/et du pont 3, ou/et des composants monobloc indémontables 20, peut permettre de compenser les effets de la dilatation de ces éléments de structure, ou des composants du mécanisme de la cassette 1. Il est par exemple possible de réaliser la platine en silicium, puis de l'oxyder, afin de travailler en cohérence.

L'invention concerne encore un mécanisme d'échappement 200 comportant au moins un tel mécanisme de blocage intermittent 6.

Dans une réalisation particulière, seuls la roue d'échappement et le balancier sont des composants indépendants, le reste du mécanisme d'échappement 200 constituant un tel composant monobloc indémontable 20.

L'invention concerne encore un mouvement d'horlogerie 100 mécanique comportant au moins un tel mécanisme d'échappement 200.

## Revendications

1. Ensemble horloger comportant une platine inférieure (2) et un mécanisme de blocage intermittent (6) d'au moins une roue d'échappement (5), ledit mécanisme de blocage intermittent agencé pour coopérer avec au moins un organe régulateur (4) ou un balancier (41) lequel est agencé pour être animé d'un mouvement alternatif sous l'action d'au moins un ressort-spiral ou un moyen de rappel élastique alternatif (7), ledit mécanisme de blocage intermittent (6) étant agencé pour être pivoté dans au moins ladite platine inférieure (2), **caractérisé en ce que** ledit mécanisme de blocage intermittent (6) forme un composant monobloc indémontable (20) avec ladite platine inférieure (2) laquelle forme encore un composant monolithique avec un premier palier (51) de ladite roue d'échappement (5) et avec un deuxième palier (52) de pivotement dudit organe régulateur (4) ou dudit balancier (41), ledit premier palier (51) et ledit deuxième palier (52) étant distants d'un entraxe fixe, et ledit mécanisme de blocage intermittent (6) pivotant autour d'un axe virtuel (53) dont la position théorique est définie en référence aux positions dudit premier palier (51) et dudit deuxième palier (52).

2. Ensemble horloger selon la revendication 1, **caractérisé en ce que** ledit mécanisme de blocage intermittent (6) comporte au moins une ancre (61) monobloc avec ladite platine (2) à laquelle elle est reliée par des moyens de rappel élastique (65).

3. Ensemble horloger selon la revendication 2, **caractérisé en ce que** ladite ancre (61) comporte une partie supérieure (62) porteuse de palettes, de cornes et d'un dard, et qui est rapportée et fixée sur une partie inférieure (63) laquelle est dans le plan de ladite platine (2) à laquelle elle est reliée par des moyens de rappel élastique (65) qui sont également dans le plan de ladite platine (2).

4. Ensemble horloger selon la revendication 2, **caractérisé en ce que** ladite ancre (61) est située entre ladite platine (2) et un pont (3), et comporte une partie supérieure (62) porteuse de palettes, de cornes et d'un dard en une ou plusieurs parties (62A ; 62B), et qui est monobloc avec une partie inférieure (63) et s'étend au-dessus d'elle en direction dudit pont (3), laquelle partie inférieure (63) est dans le plan de ladite platine (2) à laquelle elle est reliée par des moyens de rappel élastique (65) qui sont également dans le plan de ladite platine (2).

5. Ensemble horloger selon l'une des revendications précédentes, **caractérisé en ce que** ledit composant monobloc indémontable (20) comporte des moyens de rappel élastique intrinsèques pour l'exécution d'une fonction de distribution d'énergie ou/et de régulation ou/et de rappel ou/et d'amortissement ou/et de verrouillage dans une position de réglage.

6. Ensemble horloger selon la revendication précédente, **caractérisé en ce que** lesdits moyens de rappel élastique intrinsèques comportent au moins un élément flexible bistable ou multistable.

7. Ensemble horloger blocage intermittent selon l'une des revendications précédentes, **caractérisé en ce qu'**au moins un des composants fonctionnels que comporte ledit mécanisme de blocage (6) est réglable en position et est immobilisable dans une position pré-réglée par des moyens de verrouillage.

8. Ensemble horloger selon la revendication précédente, **caractérisé en ce que** au moins un dit composant monobloc indémontable (20) comporte un mécanisme réglable en position (80) comportant une structure rigide (81) porteuse, par l'intermédiaire d'au moins une lame élastique (83), d'un composant réglable en position (82) comportant des moyens d'indexage (84) agencés pour coopérer avec des moyens d'indexage complémentaire (91) que comporte un mécanisme de réglage (90), lesdits moyens d'indexage complémentaire (91) étant montés débrayables des moyens d'indexage (84) et étant blocables en position de coopération par un mécanisme bloqueur (94) fixé élastiquement à ladite structure (81), ledit mécanisme bloqueur (94) étant lui-même soumis à l'action d'un mécanisme de verrouillage (98) qui l'autorise à occuper, ou bien une position débrayée dans laquelle ledit mécanisme de réglage (90) est libre, ou bien une position embrayée dans laquelle ledit mécanisme bloqueur (94) entrave ledit mécanisme de réglage(90), ledit mécanisme de verrouillage (98) étant lui aussi fixé élastiquement à ladite structure (81).

9. Ensemble horloger selon l'une des revendications précédentes, **caractérisé en ce que** ladite platine (2) est monobloc avec des butées de limitation de course dudit mécanisme de blocage intermittent (6).

10. Ensemble horloger selon l'une des revendications précédentes, **caractérisé en ce que** ledit composant monobloc indémontable (20) est réalisé en silicium, et que lesdits moyens de rappel élastique intrinsèques dudit composant monobloc indémontable (20) sont précontraints dans un état oxydé dudit silicium.

11. Mécanisme d'échappement (200) comportant au moins un ensemble horloger selon l'une des revendications précédentes.

12. Mouvement d'horlogerie (100) mécanique comportant au moins un mécanisme d'échappement (200) selon la revendication précédente.

## Patentansprüche

1. Uhrenanordnung, umfassend eine untere Platte (2) und einen Mechanismus (6) zum intermittierenden Blockieren mindestens eines Hemmungsrades (5), wobei der Mechanismus zum intermittierenden Blockieren dafür ausgelegt ist, mit mindestens einem Regulierungsorgan (4) oder einer Unruh (41) zusammenzuwirken, das/die dafür ausgelegt ist, unter der Einwirkung mindestens einer Spiralfeder oder eines alternativen elastischen Rückstellmittels (7) zu einer Hin- und Herbewegung angetrieben zu werden, wobei der Mechanismus (6) zum intermittierenden Blockieren dafür ausgelegt ist, zumindest in der unteren Platine (2) gedreht zu werden, **dadurch gekennzeichnet, dass** der Mechanismus (6) zum intermittierenden Blockieren mit der unteren Platine (2) eine nicht demontierbare, einteilige Komponente (20) bildet, wobei die untere Platine ferner eine monolithische Komponente mit einem ersten Lager (51) des Hemmungsrades (5) und mit einem zweiten Drehlager (52) des Regulierungsorgans (4) oder der Unruh (41) bildet, wobei das erste Lager (51) und das zweite Lager (52) um einen festen Mittenabstand voneinander entfernt sind und wobei sich der Mechanismus (6) zum intermittierenden Blockieren um eine virtuelle Achse (53) dreht, deren theoretische Position in Bezug auf die Positionen des ersten Lagers (51) und des zweiten Lagers (52) definiert ist.

2. Uhrenanordnung nach Anspruch 1, **dadurch gekennzeichnet, dass** der Mechanismus (6) zum intermittierenden Blockieren mindestens einen Anker (61) umfasst, der einteilig mit der Platine (2) ausgebildet ist, mit der er durch elastische Rückstellmittel (65) verbunden ist.

3. Uhrenanordnung nach Anspruch 2, **dadurch gekennzeichnet, dass** der Anker (61) einen oberen Teil (62) aufweist, der Paletten, Hörner und einen Sicherheitsstift trägt und an einem unteren Teil (63) angebracht und befestigt ist, der in der Ebene der Platine (2) angeordnet ist, mit der er durch elastische Rückstellmittel (65) verbunden ist, die ebenfalls in der Ebene der Platine (2) angeordnet sind.

4. Uhrenanordnung nach Anspruch 2, **dadurch gekennzeichnet, dass** der Anker (61) zwischen der Platine (2) und einer Brücke (3) angeordnet ist und einen oberen Teil (62) aufweist, der Paletten, Hörner und einen Sicherheitsstift in einem oder mehreren Teilen (62A; 62B) trägt und mit einem unteren Teil (63) einteilig ausgebildet ist und sich über diesem in Richtung der Brücke (3) erstreckt, wobei der untere Teil (63) in der Ebene der Platine (2) angeordnet ist, mit der er durch elastische Rückstellmittel (65) verbunden ist, die ebenfalls in der Ebene der Platine (2) angeordnet sind.

5. Uhrenanordnung nach einem der vorhergehenden Ansprüche, **dadurch gekennzeichnet, dass** die nicht demontierbare, einteilige Komponente (20) intrinsische elastische Rückstellmittel umfasst, um eine Funktion der Energieverteilung und/oder der Einstellung und/oder der Rückstellung und/oder der Dämpfung und/oder der Verriegelung in einer Einstellposition auszuführen.

6. Uhrenanordnung nach dem vorhergehenden Anspruch, **dadurch gekennzeichnet, dass** die intrinsischen elastischen Rückstellmittel mindestens ein bistabiles oder multistabiles biegsames Element umfassen.

7. Uhrenanordnung nach einem der vorhergehenden Ansprüche, **dadurch gekennzeichnet, dass** mindestens eine der funktionalen Komponenten, die der Blockiermechanismus (6) aufweist, hinsichtlich ihrer Position einstellbar ist und durch Verriegelungsmittel in einer im Voraus eingestellten Position arretierbar ist.

8. Uhrenanordnung nach dem vorhergehenden Anspruch, **dadurch gekennzeichnet, dass** mindestens eine nicht demontierbare, einteilige Komponente (20) einen Positionseinstellmechanismus (80) umfasst, der eine starre Struktur (81) aufweist, die über mindestens ein elastisches Plättchen (83) eine hinsichtlich ihrer Position einstellbare Komponente (82) trägt, die Indexierungsmittel (84) umfasst, die dafür ausgelegt sind, mit komplementären Indexierungsmitteln (91) zusammenzuwirken, die ein Einstellmechanismus (90) aufweist, wobei die komplementären Indexierungsmittel (91) von den Indexierungsmitteln ausrückbar montiert sind und in einer Zusammenwirkungsposition durch einen an der Struktur (81) elastisch befestigten Blockiermechanismus (94) blockierbar ist, wobei der Blockiermechanismus (94) seinerseits der Einwirkung eines Verriegelungsmechanismus (98) unterliegt, der ihm erlaubt, entweder eine ausgerückte Position einzunehmen, in der der Einstellmechanismus (90) frei ist, oder eine eingerückte Position einzunehmen, in der der Blockiermechanismus den Einstellmechanismus (90) hemmt, wobei der Verriegelungsmechanismus (98) ebenfalls an der Struktur (81) elastisch befestigt ist.

9. Uhrenanordnung nach einem der vorhergehenden Ansprüche, **dadurch gekennzeichnet, dass** die Platine (2) einteilig mit Anschlägen zur Begrenzung der Bahn des Mechanismus (6) zum intermittierenden Blockieren ausgebildet ist.

10. Uhrenanordnung nach einem der vorhergehenden Ansprüche, **dadurch gekennzeichnet, dass** die nicht demontierbare, einteilige Komponente (20) aus Silizium hergestellt ist und dass die intrinsischen elastischen Rückstellmittel der nicht demontierbaren, einteiligen Komponente (20) in einem oxidierten Zustand des Siliziums vorgespannt sind.

11. Hemmungsmechanismus (200), umfassend mindestens eine Uhrenanordnung nach einem der vorhergehenden Ansprüche.

12. Mechanisches Uhrwerk (100), umfassend mindestens einen Hemmungsmechanismus (200) nach dem vorhergehenden Anspruch.

## Claims

1. Timepiece assembly comprising a bottom plate (2) and a mechanism (6) for the intermittent blocking of at least one escape wheel (5), said intermittent blocking mechanism arranged to cooperate with at least one regulating member (4) or a balance (41) which is arranged to be actuated with an alternate motion under the action of at least one balance spring or an alternate elastic return means (7), said intermittent blocking mechanism being arranged to be pivoted in at least said bottom plate (2), **characterized in that** said intermittent blocking mechanism (6) forms an inseparable one-piece component (20) with said bottom plate (2), which also forms a one-piece component with a first bearing (51) for said escape wheel (5) and with a second pivot bearing (52) for said regulating member (4) or of said balance (41), said first bearing (51) and said second bearing (52) being remote from each other with a fixed distance between centres thereof, and said intermittent blocking mechanism (6) pivoting about a virtual axis (53) whose theoretical position is defined with reference to the positions of said first bearing (51) and said second bearing (52).

2. Timepiece assembly according to claim 1, **characterized in that** said intermittent blocking mechanism (6) includes at least a pallet lever (61) in one-piece with said plate (2) to which it is connected by elastic return means (65).

3. Timepiece assembly according to claim 2, **characterized in that** said pallet lever (61) includes a top portion (62) carrying pallet stones, horns and a dart, and which is added and secured to a bottom portion (63), which is in the plane of said plate (2) to which said pallet lever is connected by elastic return means (65) which are also in the plane of said plate (2).

4. Timepiece assembly according to claim 2, **characterized in that** said pallet lever (61) is situated between said plate (2) and a bar (3) and includes a top portion (62) carrying pallet stones, horns and a dart in one or more parts (62A; 62B), and which is in one-piece with a bottom portion (63) and extends thereabove towards said bar (3), said bottom portion (63) is in the plane of said plate (2) and is connected thereto by elastic return means (65) which are also in the plane of said plate (2).

5. Timepiece assembly according to any of the preceding claims, **characterized in that** said inseparable single-piece component (20) includes integrated elastic return means for performing a function of energy distribution and/or regulation and/or return and/or damping and/or blocking in an adjustment position.

6. Timepiece assembly according to the preceding claim, **characterized in that** said integrated return means include at least one flexible bistable or multistable element.

7. Timepiece assembly according to any of the preceding claims, **characterized in that** at least one of the functional components comprised in said blocking mechanism (6) is position adjustable and can be immobilised in a preadjusted position by locking means.

8. Timepiece assembly according to the preceding claim, **characterized in that** at least one said inseparable one-piece component (20) includes a position adjustable mechanism (80) including a rigid structure (81) carrying, via a least one elastic strip (83), a position adjustable component (82) including indexing means (84) arranged to cooperate with complementary indexing means (91) comprised in an adjustment mechanism (90), said complementary indexing means (91) being detachably mounted to the indexing means (84) and being blockable in a position of cooperation by a blocking mechanism (94) elastically fixed to said structure (81), said blocking mechanism (94) being in turn subjected to the action of a locking mechanism (98) which allows it to occupy either an uncoupled position in which said adjustment mechanism (90) is free, or a coupled position in which said blocking mechanism (94) hinders said adjustment mechanism (90), said locking mechanism (98) also being elastically fixed to said structure (81).

9. Timepiece assembly according to any of the preceding claims, **characterized in that** said plate (2) is in one-piece with travel limit stops of said intermittent blocking mechanism (6).

10. Timepiece assembly according to any of the preceding claims, **characterized in that** said inseparable single piece component (20) is made of silicon, and **in that** said integrated elastic return means of said inseparable single piece component (20) are pre-stressed in an oxidised state of said silicon.

11. Escapement mechanism (200) including at least one timepiece assembly according to any of the preceding claims.

12. Mechanical timepiece movement (100) including at least one escapement mechanism (200) according to the preceding claim.
